# EUROPÄISCHE PATENTSCHRIFT

(11) **EP 0 612 130 B1**
(45) Veröffentlichungstag und Bekanntmachung des Hinweises auf die Patenterteilung: **22.01.1997**
(21) Anmeldenummer: 94102010.9
(22) Anmeldetag: 10.02.1994
(51) Int. Cl.: B03C 3/00, H01T 19/00, H01T 23/00

(54) **Vorrichtung für die nichtthermische Anregung und Ionisation von Dämpfen und Gasen**
Apparatus for non thermal excitation and ionisation of vapors and gases
Appareil pour l'excitation non-thermique et l'ionisation de vapeurs et de gaz

(30) Priorität: 19.02.1993 CH 529/93
(43) Veröffentlichungstag der Anmeldung: 24.08.1994
(73) Patentinhaber: Rohrer, Ernst Dr., CH-9470 Buchs (CH)
(72) Erfinder: Rohrer, Ernst Dr., CH-9470 Buchs (CH)
(74) Vertreter: Blum, Rudolf Emil Ernst

(56) Entgegenhaltungen:
- DE-B- 1 001 239
- US-A- 4 126 434
- US-A- 4 940 894
- US-A- 5 061 462

## Beschreibung

Die Erfindung betrifft eine Vorrichtung zur nichtthermischen Anregung von Dämpfen und Gasen mittels elektrischer Felder gemäss dem Oberbegriff von Anspruch 1.

Die nichtthermische Anregung von Gasen und Dämpfen erfährt immer weitere industrielle Verbreitung bei der Spaltung und dem Abbau, sowie auch bei der Synthese von einfachen bis hochmolekularen Verbindungen organischer und anorganischer Natur.

Wegen der apparativen Einfachheit werden vor allem elektrische Felder und Entladungen zur Anregung verwendet. Entladungen sind Flüsse von elektrischem Strom durch ein Gas. Sie werden entsprechend ihrer Strom-Spannungs-Charakteristik in verschiedene Formen unterteilt, wie z.B. Townsend- (selbständige und unselbständige Dunkelentladungen), Korona- oder Barrierenentladungen, normale und anormale Glimm-, Funken sowie Bogenentladungen.

In der Technik werden für schwache Anregungen bis zur mehrstufigen Ionisation (Kaltplasma) Korona- und Glimmentladungen eingesetzt. Funken- und Bogenentladungen entfallen für nichtthermische Verfahren.

Bisher bekannte Anregungsvorrichtungen können in zwei Grundtypen unterteilt werden: Geräte mit plattenförmigen, flachen Elektroden und Geräte mit konzentrischen, röhrenförmigen Elektroden.

Durch die Anregung, die partielle oder die vollständige Ionisation der Gase kommt es in den Anregungskammern sehr häufig zur Bildung von Clustern, welche sich infolge von Kollisionen zu grösseren Aggregaten zusammenschliessen, Aerosole und schliesslich grössere Tröpfchen bilden. Die Erfahrung zeigt, dass auch bei feuchten Gasen Kondensationen an den Entladungsflächen auftreten (Taupunkterniedrigung). Derartige Kondensate, die sich an den Elektroden bzw. deren Beschichtungen ablagern, können durch örtliche Veränderungen des elektrischen Widerstandes den Stromdurchgang stark beeinflussen. So kann eine örtlich erhöhte Leitfähigkeit, z.B. durch Wassertröpfchen, lokal zu Funkenentladungen, Durchschlägen, ja sogar Bogenentladungen führen. Dies führt zur Beschädigung der Barrieren rsp. Beschichtungen der Elektroden, zu übermässiger Stromaufnahme sowie zu unerwünschter Erhitzung.

Je nach Gaszusammensetzung kann es auch zu Polymerisationen und damit zu einem Nebel von Polymeren kommen, der sich auf den Elektroden oder dem Dielektrikum niederschlägt und damit die Entladungsverhältnisse verändert. Bekannt sind solche Erscheinungen z.B. bei der Behandlung von Styrol- oder Ethylenoxid-haltigen Gasen. Bei der Anregung derartiger Gase wird die Polymerisation der Monomere eingeleitet und das Barrierenmaterial und/oder die Elektroden werden nach kurzer Zeit mit einer Polymerschicht überzogen. Als Folge davon entsteht eine zusätzliche Isolationsschicht, und die Entladungen verlieren ihre Intensität.

In US-A-4 126 434 wird ein elektrostatischer Staubabscheider gezeigt, bei dem jede Elektrode eine Vielzahl von stabförmigen Elektrodenelementen aufweist, die in vertikaler Richtung verlaufen und zu Modulen zusammengefasst werden. Auch bei dieser Geometrie käme es unter den oben erwähnten Bedingungen zu Kondensaten oder Ablagerungen, die den Entladungsprozess stören würden.

US-A-4 940 894 beschreibt eine Elektrodengeometrie, bei welcher eine rohrförmige Hochspannungselektrode oberhalb einer trommelförmigen Masseelektrode angeordnet ist. Eine solche Anordnung wäre zum Anregen von Gasen oder Dämpfen nicht sehr leistungsfähig und ebenfalls anfällig auf Kondensatablagerungen.

Deshalb stellt sich die Aufgabe, ein Gerät zu konstruieren, welches diese Nachteile nicht aufweist. Insbesondere soll das Gerät die problemlose Behandlung feuchter Gase und polymerisierender Dämpfe ermöglichen.

Diese Aufgabe wird durch die im ersten Patentanspruch beschriebene Vorrichtung gelöst.

Die Erfindung leitet sich aus dem Prinzip paralleler Plattenelektroden ab. Dabei wird mindestens eine Elektrode in eine grössere Anzahl kleiner, stabförmiger Elektrodenelemente aufgeteilt. Jedes Elektrodenelement ist dabei von einem Schutzmantel umgeben. Der Schutzmantel besteht vorzugsweise aus einem chemisch und thermisch stabilen Material, das auch gegenüber den Feldern und Entladungen beständig ist.

Ein Vorteil der erfindungsgemässen Anregungszelle besteht darin, dass der Gasdurchfluss schon bei kleinen Durchflussraten in nicht-laminarer Weise erfolgt. Dadurch werden Ablagerungen auf den Schutzmänteln der Elektroden weitgehend verhindert, da das Kondensat sich gar nicht erst ablagern kann oder sofort wieder fortgeblasen wird.

Ausserdem ist die Anordnung der Elektroden so gewählt, dass allfällige abgelagerte Kondensattropfen durch die Schwerkraft und/ oder den Gasfluss in einen Bereich des Schutzmantels gebracht werden, wo das elektrische Feld klein ist und sie somit den Entladungsprozess nicht stark beeinflussen können.

Dank der Aufteilung der Elektroden in sehr viele kleine Elektrodenelemente mit eigenen Schutzbarrieren werden ausserdem die Kosten für eine allfällige Reparatur verringert. Falls zum Beispiel durch unkontrollierte Bogenentladung ein Schutzmantel eines Elektrodenelements beschädigt wird, so genügt es, dieses einzelne Elektrodenelement bzw. seinen Schutzmantel zu ersetzen. Der Ersatz eines solchen kleinen Elements ist relativ billig. Bei herkömmlichen Apparaturen muss für derartige Reparaturen jeweils eine ganze Elektrode, bzw. deren Barriere ausgetauscht werden. Da es sich dabei um viel grössere Elemente handelt, sind die Kosten entsprechend höher.

Durch geeignete Anordnung der Elektrodenelemente und Wahl der Halterungen kann die Zelle auch so konstruiert werden, dass durch einfache mechanische Manipulation der Elektrodenabstand und somit die Feldstärke variiert werden kann. Dies erlaubt eine einfache Anpassung der Feldstärke an jeweilige Betriebsanforderungen sowie das Erreichen sehr hoher Felder.

Weitere Vorteile der Erfindung werden aus der folgenden Beschreibung eines Ausführungsbeispiels anhand der Figuren ersichtlich. Dabei zeigen:
Figur 1 eine schematische Gesamtansicht einer bevorzugten Ausführung;
Figur 2 einen Schnitt durch ein Modul von Elektrodenelementen mit dem versetzt dahinterliegenden nächsten Modul;
Figur 3 einen horizontalen Schnitt durch zwei nebeneindanderliegende Elektrodenelemente;
Figur 4 einen vertikalen Schnitt durch die Stege;
Figur 5 eine alternative Ausführungsform der Stege;
Figur 6 eine alternative Ausführung des Abschlusses der Schutzmäntel, und
Figur 7 einen vertikalen Schnitt durch die Stege mit Schutzmänteln nach Figur 6.

Der prinzipielle Aufbau eines Ausführungsbeispiels der erfindungsgemässen Vorrichtung wird in Fig. 1 gezeigt.

Die hier dargestellte Anregungszelle besteht aus einer Vielzahl von stabförmigen, horizontal liegenden Elektrodenelementen 1, die von vertikal verlaufenden Stegen 2, 2' und 3, 3' an beiden Enden gehalten werden. Damit wird die Zelle in mehrere, stehend angeordnete Module unterteilt, wobei jedes Modul aus zwei gegenüberliegenden Stegen und aus den darin äquidistant gehaltenten Elektrodenelementen besteht.

Alle Elektrodenelemente eines Moduls sind über Zuführungen 4 elektrisch mit Schienen 11 verbunden. Dabei sind die Module abwechslungsweise auf Erde gelegt oder mit einer Phase P verbunden.

Der Gasfluss G durch die Zelle geschieht im vorliegenden Beispiel vorzugsweise von oben nach unten. Wie weiter unten diskutiert wird, verringert sich dadurch der Einfluss abgelagerter Kondensattropfen auf die Feldverteilung.

Der Aufbau der Elektrodenelemente wird aus Figur 2 ersichtlich, die einen vertikalen Schnitt durch ein Modul mit dem versetzt dahinterliegenden nächsten Modul zeigt.

Jedes Elektrodenelement 1 ist von einem Schutzmantel 5 umgeben. Als Schutzmantel wird vorzugsweise ein Rohr von geeignetem Durchmesser verwendet, welches aus einem chemisch und thermisch stabilen Material besteht, das auch gegenüber den elektrischen Feldern und Entladungen beständig ist. Dazu sind besonders Rohre aus Quarz, homogener Keramik oder Spezialgläsern, wie z.B Borsilikatschmelzen, geeignet.

Der Schutzmantel 5 schützt das Elektrodenelement 1, welches aus einem leitenden Material besteht. Als Elektrodenmaterial werden z.B. nicht isolierte Kupfer-Litzen verwendet. Dank der unregelmässigen Oberflächen dieser Litzen kann erreicht werden, dass die Entladungen von vielen einzelnen Oberflächenpunkten ausgehen und sich nicht nur an einigen wenigen Stellen aufbauen (Spitzenentladung). Damit ergeben sich auch grössere Toleranzen für die Positionierung und Ausrichtung der Elektroden, ohne dass die Homogenität der Entladung bzw. des Feldes beeinträchtigt wird.

Die Schutzmäntel 5 sind an einem Ende 6 geschlossen, währenddem sie am anderen Ende 7 eine Oeffnung zur Einführung des Elektrodenelements 1 aufweisen. Diese Oeffnung ist gegen das Elektrodenmaterial gasdicht abgedichtet. Dank diesem Aufbau wird erreicht, dass Gas oder Plasma im Innenraum des Schutzmantels eingeschlossen bleibt. Somit kann dieses hoch reaktive Gemisch auch nicht nach aussen dringen, wo es z.B. Schäden an den Stegen 2, 2', 3, 3' bewirken könnte. Als Gas im Innenraum des Schutzmantels kann Luft, aber auch ein geeignetes Schutzgas verwendet werden.

Die Endbereiche der Schutzmäntel werden in Figur 3 im Detail dargestellt. Diese Figur zeigt einen horizontalen Schnitt durch zwei Elektrodenelemente benachbarter Module im Bereich der Stege.

Schäden an den Stegen können auftreten, wenn diese zu hohen Feldern ausgesetzt werden. So können hohe elektrische Felder zum Beispiel bei Stegen auf Silikon-Basis zu einer Zersetzung des Materials führen. Um dies zu verhindern, werden die Schutzmäntel im Bereich der Stege vorzugsweise mit Schutzelektroden 9, 10 versehen. Dabei kann es sich z.B. um mindestens schwach elektrisch leitende Folien, Schläuche oder Beschichtungen handeln, wie sie dem Fachmann bekannt sind. Diese Schutzerden werden zwischen den Schutzmänteln und den Stegen angeordnet.

Im vorliegenden Ausführungsbeispiel gemäss Fig. 3 ist das Ende 6 des einen Schutzmantels, dessen Elektrodenelement auf Phase liegt, mit einer Schutzelektrode 9 versehen, die geerdet ist. Die Schutzelektrode 10 des Endes 7 des zweiten Schutzmantels, dessen Elektrodenelement auf Erde liegt, ist ebenfalls mit der Erde verbunden. Damit ist das Feld im Bereich der Stege 2, 2' zwischen den Elektrodenelementen klein.

An den gegenüberliegenden Enden der Elektrodenelemente, im Bereich der Stege 3, 3' (nicht gezeigt), sind ähnliche Schutzelektroden vorgesehen, welche vorzugsweise mit der Erde oder allenfalls mit einem anderen, definierten Potential verbunden sind.

Es ist auch denkbar, dass nicht alle Elektrodenelemente bzw. Schutzmäntel mit Schutzelektroden versehen sind.

Wie bereits aus den Figuren 1 und 2 ersichtlich wurde, können benachbarte Module versetzt zueinander angeordnet sein, sodass z.B. jedes Elektrodenelement eines Moduls auf der Höhe zwischen den Elektrodenelementen der benachbarten Module zu liegen kommt. Damit ergibt sich ein optimal homogenes Feld.

Die Anordnung der Elektrodenelemente wird auch aus Fig. 4 ersichtlich, welche einen vertikalen Schnitt durch die Stege zeigt.

Vorzugsweise ist die Zelle so aufgebaut, dass benachbarte Module in vertikaler Richtung gegeneinander verschoben werden können, wie es durch die Pfeile S angedeutet wird. Damit ist es möglich, den Elektrodenabstand und somit das elektrische Feld und die Entladung zu regeln.

Figur 4 zeigt einen möglichen Aufbau der Stege 2, 2'. Die Stege bestehen hier aus Streifen eines elastischen Materials, z.B. auf Silikonbasis. In diese Stege sind an einer Seitenkante in regelmässigen Abständen Ausformungen zur Aufnahme der Elektrodenelemente resp. derer Schutzmäntel angebracht. Dank der elastischen Ausführung der Stege können die Schutzmäntel in diesen Ausparungen eingeschnappt werden. Diese Konstruktion hat den Vorteil, dass beschädigte Elektrodenelemente einfach ausgewechselt werden können, da sie leicht aus dem Steg entnehmbar und wieder darin einsetzbar sind. Zur Vereinfachung des Auswechselns der Elektrodenelemente bzw. der Schutzmäntel sind die Verbindungen der Elektrodenelemente mit den Schienen 11 (siehe Fig. 2) vorzugsweise steckbar ausgeführt.

Figur 5 zeigt einen alternativen Stegaufbau, in welchem die Stege 2, 2' je aus einen Abstandsstreifen 13 sowie aus einem Streifen 12 bestehen, wobei im Streifen 12 die Elektrodenelemente 1 bzw. die Schutzmäntel 5 angeordnet sind. Dabei kann es sich beim Streifen 12 z.B. um eine Schicht eines aushärtbaren, elektrisch isolierenden und beständigen Dichtungsmaterials handeln, in welchem die Schutzmäntel 5 eingebunden sind.

Figur 6 zeigt eine mögliche konstruktive Ausführung des Abschlusses eines Schutzmantels 5 im Endbereich des Elektrodenelements 1. Hier wurde zum Verschliessen des rohrförmigen Schutzmantels 5 das Rohr im Bereich 14 erwärmt und zusammengequetscht. Damit ergibt sich ein dichter Abschluss des Schutzmantels. Je nach Form des verwendeten Werkzeugs kann dabei der Querschnitt des Schutzmantels im Bereich 14 gewählt werden. Im vorliegenden Beispiel wurde ein quadratischer Querschnitt gewählt. Figur 7 zeigt einen Schnitt durch Stege, die derartig verschlossene Schutzmäntel halten. Dank der durch die Quetschung bewirkten Verengung der Schutzmäntel im Bereich der Stege wird ein sehr guter Halt der Schutzmäntel in den Stegen erreicht.

Es ist jedoch denkbar, den Schutzmantel auch in anderer Weise zu verschliessen (siehe auch Fig. 3), z.B. durch Verschmelzen oder durch einen Pfropfen eines geeigneten Dichtungsmaterials.

Im Betrieb wird, wie anfangs erwähnt, ein Gasstrom von oben her durch die Zelle geleitet. Dank der vielen einzelnen Elektrodenstäbe wird erreicht, dass der Gasstrom schon bei kleinen Gasflüssen nicht laminar durch die Zelle fliesst. Dadurch ergibt sich eine bessere Gasdurchmischung sowie ein längerer Gasweg, was die Effizienz der Anregung erhöht. Ausserdem bewirken die Turbulenzen, dass allfälliges, auf den Schutzmänteln der Elektrodenstäben abgelagertes Kondensat fortgetragen wird und das die Ablagerung von Kondensat erschwert wird.

Falls sich trotzdem Kondensattropfen auf den Schutzmänteln der Elektrodenstäbe ablagern sollten, so werden sich diese im unteren Bereich der Stäbe sammeln, da sie von der Schwerkraft und vom Gasfluss nach unten gedrängt werden. In diesem Bereich sind die elektrischen Felder aber am kleinsten, da übereinanderliegende Elektrodenelemente auf dem gleichen Potential liegen. Somit stören diese Kondensattropfen die Entladung nicht.

Der Grundaufbau gemäss Figur 1 zeigt nur eine der Möglichkeiten, eine erfindungsgemässe Anregungszelle aufzubauen. So kann z.B. ein Teil der Elektrodenelemente durch Elektrodenplatten ersetzt werden. Auch können die Elektroden unter anderen Richtungen eingesetzt werden und brauchen nicht unbedingt alle parallel angeordnet zu sein.

Die einzelnen Elektrodenelemente bzw. die Schutzmäntel brauchen nicht unbedingt rund ausgeführt zu sein. Es sind z.B. auch ovale und abgeplattete Querschnitte denkbar.

Im vorliegenden Aufbau wird jedes Elektrodenelement von zwei Stegen gehalten. Es ist jedoch auch möglich, mehr als zwei Stege pro Modul zu verwenden. Auch können Module mit nur einem Steg hergestellt werden, wobei die Elektrodenelemente in diesem Falle vom zusätzlichen Halt durch die Stromschiene 11 profitieren.

Die beschriebene Erfindung erlaubt es in jedem Fall, ein modulares, effizientes und wenig verschmutzungsanfälliges Anregungsgerät zu konstruieren, welches in vielen Anwendungsbereichen zum Einsatz kommen kann.

## Patentansprüche

1. Vorrichtung zur nicht thermischen Anregung von Dämpfen und Gasen mittels elektrischer Felder, die mehrere Elektroden aufweist, wobei mindestens einige oder alle der Elektroden als beabstandete, im wesentlichen stabförmige Elektrodenelemente (1) ausgeführt sind, wobei die Elektrodenelemente (1) in Modulen zusammengefasst sind, wobei jedes Modul mehrere parallele, in einer vertikalen Ebene angeordnete Elektrodenelemente umfasst, wobei die Elektrodenelemente eines Moduls miteinander elektrisch verbunden sind, dadurch gekennzeichnet, dass jedes Elektrodenelement von einem Schutzmantel (5,6,7) umgeben ist und dass die Elektrodenelemente (1) im wesentlichen horizontal ausgerichtet sind.

2. Vorrichtung nach Anspruch 1, dadurch gekennzeichnet, dass die Elektrodenelemente eines Moduls über mindestens einen Steg (2,2', 3,3') miteinander mechanisch verbunden sind.

3. Vorrichtung nach einem der vorangehenden Ansprüche, dadurch gekennzeichnet, dass sie mehrere, nebeneinander angeordnete Module aufweist.

4. Vorrichtung nach Anspruch 3, dadurch gekennzeichnet, dass die Module abwechslungsweise auf einem ersten und einem zweiten elektrischen Potential liegen, so dass nebeneinander liegende Module jeweilen auf veschiedenen Potentialen liegen.

5. Vorrichtung nach Anspruch 4, dadurch gekennzeichnet, dass die Elektrodenelemente (1) in jedem Modul äquidistant angeordnet sind, und dass die Module gegeneinander verschiebbar sind.

6. Vorrichtung nach einem der Ansprüche 4 oder 5, dadurch gekennzeichnet, dass der mindestens eine Steg (2,2',3,3') mit den Schutzmänteln (5,6,7) der Elektroden verbunden (1) ist, wobei mindestens ein Teil der Schutzmäntel im Bereich des Steges von einer mindestens teilweise leitenden Schicht (9,10) umgeben ist, die auf einem gegebenen Potential liegt, so dass im Bereich des Steges das elektrische Feld vermindert ist.

7. Vorrichtung nach einem der vorangehenden Ansprüche, dadurch gekennzeichnet, dass jeder Schutzmantel (5,6,7) im wesentlichen als Rohr ausgebildet ist, wobei das erste Ende (6) des Rohrs verschlossen und durch das zweite Ende (7) das Elektrodenelement eingeführt ist, und wobei das Rohr am zweiten Ende gegen das Elektrodenelement (1) abgedichtet ist.

8. Vorrichtung nach einem der vorangehenden Ansprüche, dadurch gekennzeichnet, dass die Oberflächen der Elektrodenelemente (1) zur Verbesserung der Feldhomogenität uneben ausgestaltet sind.

9. Vorrichtung nach einem der vorangehenden Ansprüche, dadurch gekennzeichnet, dass als Elektrodenelemente (1) Litzen verwendet werden.

10. Vorrichtung nach einem der vorangehenden Ansprüche, dadurch gekennzeichnet, dass die Schutzmäntel (5,6,7) mindestens teilweise aus Quarzglas oder Borsilikatglas bestehen.

11. Vorrichtung nach einem der vorangehenden Ansprüche, dadurch gekennzeichnet, dass alle der Elektroden als beabstandete, im wesentlichen stabförmige Elektrodenelemente (1) ausgeführt sind.

## Claims

1. Device for the non thermal excitation of vapours and gases by means of electric fields, which comprises several electrodes, wherein at least some or all of the electrodes are designed as spaced apart, substantially rod-shaped electrode elements (1), wherein the electrode elements (1) are grouped into modules, wherein each module comprises several, parallel electrode elements arranged in a vertical plane, wherein the electrode elements of a module are electrically connected to each other, characterised in that each electrode element is enclosed by a protecting cover (5,6,7) and that the electrode elements (1) are arranged substantially horizontally.

2. Device of claim 1 characterised in that the electrode elements of a module are mechanically connected to each other by means of at least one cross-piece (2,2',3,3').

3. Device of one of the preceding claims characterised in that it comprises several modules arranged beside each other.

4. Device of claim 3 characterised in that the modules are alternatingly on a first and a second electric potential such that modules lying beside each other are on different potentials.

5. Device of claim 4 characterised in that the electrode elements (1) are arranged equidistantially in each module and that the modules are mutually displaceable.

6. Device of one of the claims 4 or 5 characterised in that the at least one cross-piece (2,2',3,3') is connected to the protecting covers (5,6,7) of the electrodes (1), wherein at least a part of the protecting covers are surrounded by an at least partially conducting layer (9,10) in the area of the cross-piece, which layer lies on a given potential, such that the electric field is reduced in the area of the cross-piece.

7. Device of one of the preceding claims characterised in that each protecting cover (5,6,7) is designed substantially as a tube, wherein the first end (6) of the tube is closed and the electrode element is introduced through the second end (7) of the tube, and wherein the tube is sealed at the second end against the electrode element (1).

8. Device of one of the preceding claims characterised in that the surfaces of the electrode elements (1) are designed uneven for improving the field homogeneity.

9. Device of one of the preceding claims, characterized in that stranded wires are used as electrode elements (1).

10. Device of one of the preceding claims characterised in that the protecting covers (5,6,7) consist at least partially of Quartz glass or borosilicate glass.

11. Device of one of the preceding claims characterised in that all of the electrodes are designed as substantially rod-like electrode elements (1) arranged at a distance from each other.

## Revendications

1. Dispositif à plusieurs électrodes pour exciter de façon non thermique des vapeurs et des gaz au moyen de champs électriques, au moins certaines ou toutes les électrodes ayant essentiellement la forme de barreaux espacés formant des éléments d'électrode (1), ces éléments (1) étant groupés en modules dont chacun comporte plusieurs éléments d'électrode parallèles disposés dans un plan vertical et mutuellement connectés électriquement, caractérisé en ce que chaque élément d'électrode est entouré d'un manteau de protection (5, 6, 7), et en ce que les éléments d'électrode (1) sont disposés essentiellement à l'horizontale.

2. Dispositif selon la revendication 1, caractérisé en ce que les éléments d'électrode d'un module sont mutuellement réunis mécaniquement par au moins un longeron (2,2', 3,3').

3. Dispositif selon une des revendications précédentes, caractérisé en ce qu'il comporte plusieurs modules disposés côte à côte.

4. Dispositif selon la revendication 3, caractérisé en ce que les modules sont alternativement portés à un premier et à un second potentiel électrique, de manière à ce que des modules voisins se trouvent à des potentiels différents.

5. Dispositif selon la revendication 4, caractérisé en ce que les éléments d'électrode (1) de chaque module sont équidistants et que les modules sont déplaçables les uns par rapport aux autres.

6. Dispositif selon une des revendications 4 ou 5, caractérisé en ce que le longeron ou l'ensemble des longerons (2,2', 3,3') est réuni aux manteaux de protection (5, 6, 7) des électrodes (1), au moins une partie des manteaux de protection au voisinage du ou des longerons étant entourée d'une couche au moins partiellement conductrice (9, 10) portée à un potentiel déterminé de manière à réduire le champ électrique dans la région du ou des longerons.

7. Dispositif selon une des revendications précédentes, caractérisé en ce que chaque manteau protecteur (5, 6, 7) a essentiellement la forme d'un tube dont une première extrémité (6) est fermée, l'élément d'électrode étant introduite dans le tube par son autre extrémité (7), le tube étant hermétiquement scellé contre l'élément d'électrode (1) à cette autre extrémité.

8. Dispositif selon une des revendications précédentes, caractérisé en ce que les surfaces des éléments d'électrode (1) ne sont pas lisses, afin d'améliorer l'homogénéité du champ.

9. Dispositif selon une des revendications précédentes, caractérisé en ce que l'on utilise des tresses comme éléments d'électrode (1).

10. Dispositif selon une des revendications précédentes, caractérisé en ce que les manteaux protecteurs (5, 6, 7) sont au moins partiellement constitués de verre quartzeux ou de verre de borosilicate.

11. Dispositif selon une des revendications précédentes, caractérisé en ce que toutes les électrodes sont réalisées sous forme d'éléments d'électrode (1) mutuellement espacés et essentiellement en forme de barreaux.
